# EUROPÄISCHE PATENTSCHRIFT

(11) **EP 1 207 026 B1**
(45) Veröffentlichungstag und Bekanntmachung des Hinweises auf die Patenterteilung: **21.06.2006**
(21) Anmeldenummer: 01125347.3
(22) Anmeldetag: 29.10.2001
(51) Int. Cl.: B26D 7/26

(54) **Justiereinrichtung sowie Verfahren zur Voreinstellung einer Schneideinrichtung**
Apparatus and method for setting the position of a cutting device
Dispositif ainsi que procédé pour sélectionner la position d'un dispositif de coupe

(30) Priorität: 17.11.2000 DE 10057049
(43) Veröffentlichungstag der Anmeldung: 22.05.2002
(73) Patentinhaber: Heidelberger Druckmaschinen Aktiengesellschaft, 69115 Heidelberg (DE)
(72) Erfinder: Ganter, Udo, 71691 Freiberg am Neckar (DE); Manhart, Winfried, 61636 Ludwigsburg (DE); Nafzger, Roland, 71711 Steinheim (DE)
(74) Vertreter: Franzen, Peter

(56) Entgegenhaltungen:
- DE-A- 4 233 010
- DE-U- 29 510 492
- FR-A- 323 596
- FR-A- 2 798 878
- GB-A- 2 093 189
- GB-A- 2 290 496
- US-A- 1 593 190
- US-A- 4 163 185

## Beschreibung

Die Erfindung betrifft eine Einrichtung und ein Verfahren zur Justierung von Messerwellen-Aufsatzelementen auf einer Messerwelle für eine Schneideinrichtung, sowie ein Falzwerk, ein Schneidwerk, eine Falzmaschine und eine Mailanlage mit einer solchen Einrichtung zur Justierung. Eine solche Justierungs einrichtung bzw. ein solches Verfahren sind aus der GB-A-2093189 bekannt, die den Obenbegriff der Ansprüche 1 und 11 offenbart.

Derartige Schneideinrichtungen können in Falzmaschinen, Mailinganlagen, Schneidstationen oder dergleichen realisiert sein. In Taschenfalzwerken bzw. Stauchfalzwerken von Taschenfalzmaschinen oder Kombifalzmaschinen (Taschenfalzwerke und Schwertfalzwerke kombiniert) und von Falzmaschinen abgeleiteten Sondermaschinen, wie Mailinganlagen, müssen aufgrund der unterschiedlichen Endprodukte, welche verschiedene Papierformate oder Falzarten aufweisen, während des Einrichtvorgangs verschiedene Komponenten in eine richtige, maßgenaue, gewünschte Position gebracht werden. Bei diesen Komponenten handelt es sich unter anderem um Falztaschen, diverse Seitenanschläge, Ausrichtelineale, Anschläge für Doppelstromeinrichtungen, Messerwellen-Aufsatzelemente, wie Transportrollen, Perforier- und Schneidmesser und dergleichen. Die den Falztaschen vor- und/oder nachgeordneten Messerwellen dienen dem Aufsatz besonderer Bearbeitungswerkzeuge, die je nach den gerade zu bewältigenden Falzaufgaben ausgetauscht und/oder in Axialrichtung unterschiedlich positioniert werden müssen. Bei diesen Bearbeitungswerkzeugen handelt es sich um Aufsatzelemente in Form von Transportrollen, Kreismessern, Perforier- und Schneidmessern, Rillwerkzeugen und dergleichen.

Taschenfalzmaschinen bzw. Kombifalzmaschinen weisen unter anderem die Baugruppen Anleger, Schrägbandtische, Taschenfalzwerke mit und ohne Messerwellen, welche vor- oder nachgelagert sind, gegebenenfalls Schwertfalzwerke und Auslagesysteme auf. An einzelnen Baugruppen sind an bekannten Falzmaschinen bisher diverse Einrichtungen vorgesehen, welche teilweise mit Anzeigeeinheiten, in der Regel Maßstäbe mit Millimeter und/oder Inch-Teilung, versehen sind, sodass eine Einstellhilfe zur Umrüstung der Maschine zur Verfügung gestellt wird. Zusätzlich ist jedoch ein manuelles Messen, typischerweise mit einem einfachen Rollmaßband, zum Abtragen der erforderlichen Länge unerlässlich.

Entsprechend der Falzart wird die Lage der Falzlinien, der Perforationen, von Nuten und Rillen, der Schnittlinien und dergleichen ermittelt. Häufig geschieht das durch Handfalzung des Ausgangsbogens, Markierungen von Falz-, Schnitt- oder Perforationslinien mittels Farbstift. Manchmal sind auch spezielle Falzmarken bereits mitgedruckt. Danach werden die Einstellmaße zur Voreinstellung der Maschine berechnet. Mit Hilfe eines Maßstabes, beispielsweise eines Rollmaßbandes, werden die Maße abgetragen. Das Ergebnis der Einstellarbeit wird anhand von einzelnen Probebogen, welche durch die Maschine gefahren werden, nachgeprüft.

In der DE 295 10 492 U1 ist eine Einrichtung offenbart, welche zur Einstellhilfe für Messerwellenaufsatzelemente in Taschenfalzwerken dient, die mindestens ein Messerwellenpaar und eine parallel zu den Messerwellen im Maschinengestell verlaufende Traverse aufweisen. Auf der Traverse sind axial verschiebbar gelagerte, an beliebiger Position feststellbare Klemmelemente derart angeordnet, dass diese mit einer Bezugsfläche oder einem Bezugspunkt eines Aufsatzelements fluchtend ausgerichtet werden können. Dadurch wird erreicht, dass der die genaue Position der Aufsatzelemente auf der Messerwelle bestimmende Einstellvorgang von den naturgemäß schlechter zugänglichen Messerwellen zur leicht zugänglichen Traverse verlagert wird, wo ein beliebig feststellbares Klemmelement nach Art einer Lehre exakt positioniert wird, sodass das Aufsatzelement exakt ausgerichtet werden kann.

In dem Dokument FR 323 596 wird eine Ritzmaschine offenbart, die eine Maßverkörperung, eine Messerwelle und zwei Aufsatzelemente aufweist. Ein Aufsatzelement ist direkt entlang der Maßverkörperung verschiebbar und auf eine gewünschte Position einstellbar, das zweite Aufsatzelement ist in seiner Position festgestellt und nicht bewegbar. Weiterhin lassen sich gemäß der Lehre dieses Dokumentes auch Trägerleisten anhand der genannten Maßverkörperung einstellen, wobei auch diese direkt entlang der Maßverkörperung verschiebbar und auf eine gewünschte Position feststellbar sind.

Das Dokument US 1 593 190 beschreibt eine Einrichtung zur Justierung von Aufsatzelementen auf einer Messerwelle, die zwei Messerwellen enthält, auf denen Aufsatzelemente verschiebbar gelagert sind. Zwei Aufsatzelemente, die jeweils auf einer Messerwelle liegen, können vermittels eines Zeigers eingestellt werden. Dieser Zeiger ist entlang einer Maßverkörperung mit einer Längenskala bewegbar und feststellbar. Außerdem ist der Zeiger derart aufgebaut, dass er zwei Einstellhilfen oder Finger aufweist, die senkrecht zur Verschiebungsrichtung entlang der Maßverkörperung angebracht sind und jeweils zu einer Messerwelle zeigen und somit der erleichterten Positionsanzeige für die Aufsatzelemente dienen. Diese Konstruktion ermöglicht eine ortsgleiche und simultane Einstellung von Aufsatzelementen auf verschiedenen Messerwellen.

Aus dem Dokument GB 20 93 189 A ist eine Einrichtung zur Justierung von Messerwellenaufsatzelementen auf einer Messerwelle bekannt, welche ein Detektorelement aufweist, mittels welchem die Position des einzustellenden Aufsatzelementes ermittelbar ist, welche weiterhin eine Maßverkörperung aufweist, die als Längenskala ausgebildet ist, wobei wenigstens zwei der Objekte Detektorelement, Zeiger und Maßverkörperung relativ zueinander bewegbar sind und Mittel zur Übertragung der Position des Zeigers zu einer Auswerte- und Weiterverarbeitungsstation, Steuerungs- und Messeinheit und eine Einrichtung zur Positionsanzeige vorhanden sind.

Der Vorgang der Formatumstellungen an Falzmaschinen ist aufgrund der Vielzahl der umzustellenden Einheiten sehr zeitintensiv und hat Kosten zur Folge. Mit zunehmender Rüstzeit und auch mit kleiner werdenden Auflagen steigt der Rüstkostenanteil pro Falzbogen. Die Tendenz zu kleineren Auflagen, wie sie im zunehmenden Maße von den Kunden verlangt werden, verbunden mit häufigem Umrüsten führt zur Forderung nach Rüstzeitenminimierung an den Falzmaschinen.

Aufgabe der vorliegenden Erfindung ist es daher, eine Einstellhilfe zur Reduzierung der Rüstzeiten und zur schnelleren Voreinstellung der Falzmaschine vorzuschlagen.

Diese Aufgabe wird erfindungsgemäß durch eine Einrichtung mit den Merkmalen gemäß Anspruch 1 und durch ein Verfahren mit den Merkmalen gemäß Anspruch 11 gelöst.

Mit der erfindungsgemäßen Einrichtung wird eine Einrichtung zur Justierung von Messerwellen-Aufsatzelementen zur Verfügung gestellt, welche ein Detektorelement zur Positionsermittlung des Zeigers aufweist. In einer vorteilhaften Weiterbildung der Erfindung kann durch die Anbringung einer Maßverkörperung, beispielsweise einer Längenskala, an einer Traverse, sei es in einer Montagevorrichtung oder innerhalb einer Schneideinrichtung, beispielsweise eines Falzwerks oder einer Falzmaschine die aktuelle Position des Zeigers mittels des Detektorelementes bestimmt werden. Vorteilhafterweise sind wenigstens zwei der drei Objekte Detektorelement, Zeiger und Maßverkörperung derart ausgeführt, dass sie relativ zueinander bewegbar sind.

Durch die automatische Detektion der Position des Zeigers durch das beispielsweise an einem axial verschiebbar gelagerten, beliebig feststellbaren Klemmelement befestigte Detektorelement ergibt sich eine Reihe von Vorteilen. Die Position des Klemmelementes, welches in der Art einer Lehre als Zeigeinstrument fungiert, kann relativ zum Zeiger bestimmt werden. Das mühsame Abtragen der Einstellmaße mit Hilfe eines Maßstabes, typischerweise eines Rollmaßbandes, entfällt, sodass der Vorgang weniger fehleranfällig wird. Eine Voreinstellung der Maschine unter Benutzung des automatischen Messsystems ist schneller möglich als bei umständlicher Messung von Hand. Besonders vorteilhaft ist die automatische Berechnung und Einstellung vermittels eines Aktuators, beispielsweise eines Servo- oder Elektromotors.

In einer weiteren vorteilhaften Weiterbildung der Erfindung kann die Information über die aktuelle Position des axial verschiebbaren gelagerten, beliebig feststellbaren Klemmelementes und/oder des Zeigers weiterverarbeitet werden, sodass automatische Positionierungen weiterer Einrichtungen zur Justierung von Messerwellen-Aufsatzelementen innerhalb der betreffenden Schneideinrichtung oder wenigstens einer weiteren Schneideinrichtung vorgenommen werden können. Weiterhin kann eine automatische Detektionseinrichtung und/oder eine Korrektureinrichtung zur Veränderung der Position des Zeigers vorgesehen sein.

Weitere Vorteile und vorteilhafte Ausführungsformen der Erfindung werden anhand der nachfolgenden Figur sowie deren Beschreibung dargestellt. Es zeigt im Einzelnen:
- Figur 1: schematische Ansicht einer repräsentativen Baugruppe mit einer erfindungsgemäßen Schneideinrichtung innerhalb einer Falzmaschine, welche zwei Messerwellen aufweist, und dazu gehörige Topologie entsprechender Steuerungs- und Messeinheiten

In der Figur 1 ist schematisch eine repräsentative Baugruppe mit einer erfindungsgemäßen Schneideinrichtung innerhalb einer Falzmaschine und die Topologie verschiedener Steuerungs- und Messeinheiten gezeigt. Die Signatur 10 verlässt eine vorgelagerte Baugruppe 12 mit verstellbarem Seitenanschlag 11, erster vorgelagerter Messerwelle 13 und erster nachgestellter Messerwelle 14 in Transportrichtung A und gelangt auf einen Schrägbandtisch oder Schrägrollentisch 15, auf welchem sie in Transportrichtung A in senkrechter Richtung dazu weiterbefördert wird. Zur Ausrichtung der Signatur 10 ist ein verstellbarer Seitenanschlag 16 vorgesehen, welcher je nach Maß der Signatur oder Produktionsauftrag einzustellen ist. Der Seitenanschlag 16 ist in Richtung B beweglich.

Am Eingang des Falzwerks, in welchem die erfindungsgemäße Schneideinrichtung realisiert ist, befindet sich die vorgelagerte Messerwelle 112 mit Aufsatzelementen 113 nebst der Traverse 18, auf welcher eine Maßverkörperung 110 als Längenskala angebracht ist. In bevorzugter Ausführungsform ist die Maßverkörperung 110 eine magnetische. Mit anderen Worten die Maßverkörperung weist ein zumindest eindimensionales magnetisches Muster in bestimmter Lage zueinander angeordneter Nord- und Südpole auf. Das Muster ist derart gewählt, dass eine Positionsbestimmung eines Magnetfelddetektors 114 über der Oberfläche der Maßverkörperung 110 möglich ist. Typischerweise kann, ausgehend von einem Referenzpunkt, die Periodizität bekannter Länge der Ortsabhängigkeit des Magnetfeldes zum Abzählen der Anzahl bestimmter Längeneinheiten verwendet werden.

Das Detektorelement 114 zur Positionsermittlung, also in dieser Ausführungsform ein Sensor, beispielsweise eine Hallsonde, welcher als Messsystem für die Bestimmung der Position des Zeigers 116 oder des Seitenanschlags 16 entlang der Traverse 18 durch Messung des Magnetfelds der magnetischen Maßverkörperung 110 dient, ist mit einer Steuerungs- und Messeinheit 118 als Auswerte- oder Weiterverarbeitungseinheit über eine Datenverbindung 120 als Mittel zur Übertragung der Position des Zeigers 116 oder des Seitenanschlags 16 verknüpft. Es ist eine Einrichtung zur Positionsanzeige 122, welche eine analoge und/oder digitale Darstellung der aktuellen Position des Zeigers 116 oder des Seitenanschlags 16 ermöglicht, vorgesehen. Vorteilhafterweise ist die Positionsanzeige 116 derart ausgeführt, dass sie wahlweise von verschiedenen Orten her, die nicht auf einer Geraden liegen, einsehbar ist. Sie ist über eine Datenverbindung 124 mit der Steuerungs- und Messeinheit 118 verknüpft. Anhand der Anzeige kann der Maschinenbediener den Zeiger 116 mühelos auf eine gewünschte Position einstellen, sodass eine Justierung des Seitenanschlages 16 bequem möglich ist. Der Zeiger 116 kann dabei beispielsweise eine einfache mechanische Lehre oder auch ein optischer Zeiger, mit anderen Worten ein gebündelter Lichtstrahl oder ein Laserstrahl, der auf eine Bezugsfläche oder einen Bezugspunkt des einzustellenden Aufsatzelements 113 fluchend ausgerichtet wird, sein.

In einer vorteilhaften Weiterbildung der Erfindung wird der Zeiger 116 durch einen Aktuator, beispielsweise einen Servomotor, automatisch zur gewünschten Position bewegt. Erforderliche Werte zur Ansteuerung des Aktuators werden dabei vorteilhafterweise von der Maschinensteuerung ermittelt.

In einer alternativen Ausführungsform kann die Maßverkörperung 110 und das dazu gehörige Detektorelement 114 auch optisch, sei es eine Photodiode, ein CCD oder dergleichen, sein: eine typische Maßverkörperung besteht in diesem Fall aus Linien, die einen festgelegten Abstand aufweisen, sodass bei geeigneter Beleuchtung das reflektierte Licht Intensitätsunterschiede aufweist. Eine Positionsbestimmung des relativ zur Maßverkörperung 110 beweglichen optischen Detektorelements 114 ist in Analogie zum oben beschriebenen möglich.

Eine derartige Einrichtung kann auch in einer Montagevorrichtung zur Justierung von Messerwellen-Aufsatzelementen 113 auf einer Messerwelle, typischerweise zum Einrichten außerhalb der Maschine verwirklicht sein. Sie kann an verschiedenen Falzwerken oder Schneidwerken der gesamten Falzmaschine oder des gesamten Falzapparates oder Mailinganlage zum Einsatz kommen.

In einer vorteilhaften Weiterbildung der Erfindung wird die Information über die Position der Messerwellen-Aufsatzelemente 113 auf der vorgelagerten Messerwelle 112 und/oder des Seitenanschlages 16 zur Justierung von Messerwellen-Aufsatzelementen 127 auf einer nachgelagerten Messerwelle 126 ausgenutzt. Der Seitenanschlag 16 kann dabei als einfacher Maßstab ausgeführt sein oder ebenfalls wenigstens ein Detektorelement und wenigstens eine Längenskala aufweisen. Ebenso ist es möglich, die Information über die Position des Seitenanschlags 16 zur Justierung von Messerwellen-Aufsatzelementen 113 auf der vorgelagerten Messenwelle 112 auszunutzen, sei es durch Berechnung oder durch Übertragung der aktuellen Position für wenigstens eines der Messerwellen-Aufsatzelemente 113. Bei vielen Produktionsaufträgen ist es erforderlich, diverse Messerwellen-Aufsatzelemente innerhalb der Maschine zu justieren. Typischerweise bestimmt sich die Einstellung jedes einzelnen Messerwellen-Aufsatzelementes derart durch Parameter des vorliegenden Auftrags, dass die Einstellung eines vorgelagerten Elementes diejenige eines nachgelagerten zur Folge hat. Besonders vorteilhaft für den Maschinenbediener ist es also, nur eine vorgelagerte Messerwelle einstellen zu müssen, während dann die nachgelagerte Messerwelleneinstellung durch entsprechende Hilfsmittel, wie die automatische Detektion der aktuellen Position der vorgelagerten Messerwelle, erleichtert wird. Mit der vorteilhaften Weiterbildung der Erfindung ist es entweder möglich, die vorgenommene Einstellung einer vorgelagerten Messerwelle im Bereich des Ortes der nachgelagerten Messerwelle, beispielsweise vermittels des Zeigers 131, oder auf der Anzeige 122 darzustellen, oder aber nach entsprechender Berechnung beziehungsweise Weiterverarbeitung die erforderliche Einstellung der Aufsatzelemente 127 auf einer nachgelagerten Messerwelle 126 in Abhängigkeit der vorgenommenen Einstellung der Aufsatzelemente 113 auf der vorgelagerten Messerwelle 112 darzustellen. Ebenso ist es möglich, die Messerwellen-Aufsatzelemente 127 auf einer nachgelagerten Messerwelle 126 in Abhängigkeit und/oder die Messerwellen-Aufsatzelemente 113 auf der vorgelagerten Messerwelle 112 von der seitlichen Position des Seitenanschlags 16 zu positionieren. Bei einer Berechnung der gewünschten Position eines Messerwellen-Aufsatzelementes (113,127) kann eine Berücksichtigung von Parametern des vorliegenden Produktionsauftrages erfolgen.

Der nachgelagerten Messerwelle 126 ist eine Traverse 128, welche eine magnetische Maßverkörperung 130 aufweist, zugeordnet. Am Zeiger 131 ist wiederum ein Sensor zur Magnetfelddetektion 132 angebracht. Der Zeiger 131 ist entlang der Richtung B verschiebbar, sodass eine Justierung von Messerwellen-Aufsatzelementen 127 anhand einer angezeigten Position erleichtert wird. Der Sensor zur Magnetfelddetektion 132 ist vermittels einer Wirkverbindung, hier eine Datenverbindung 134 mit der Steuerungs- und Messeinheit 118 verknüpft. Diese kann eine gewünschte Position für den Zeiger 131 in Funktion der Position des Zeigers 116 vorgeben. Vorteilhafterweise kann auch diese Position auf der Anzeige 122 visualisiert werden.

In einer alternativen Ausführungsform kann auch der nachgelagerten Messerwelle 126 eine Maßverkörperung 110 und ein dazu gehöriges Detektorelement 114 zugeordnet sein, welche auf optischer Basis arbeiten. Für den Fachmann ist klar, dass optische und magnetische Ausführungsformen der Detektorelemente in verschiedenen Schneideinrichtungen an einer Falzmaschine oder Mailinganlage auch in Kombination Verwendung finden können.

In einer weiteren alternativen Ausführungsform der Erfindung kommt ein Detektorelement zum Einsatz, welches einen elektrischen Wandler umfasst. Die Ortsinformation über die relative Position des Detektorelementes zur Schneideinrichtung oder Montageeinrichtung wird während der Bewegung des Detektorelements mittels des elektrischen Wandlers in ein elektrisches oder elektronisches Signal, sei es ein analoges oder digitales, umgesetzt.

In einer weiteren vorteilhaften Weiterbildung der Erfindung ist die Maschinensteuerung 136 vermittels einer Wirkverbindung, hier einer Datenverbindung 140 mit der Steuerungs- und Messeinheit 118 verknüpft. In der Maschinensteuerung 136 kann die Information über die Position der Zeiger 116 bzw. 131 derart weiterverarbeitet werden, dass auch Vorgaben für andere Baugruppen, wie beispielsweise das Anleger- oder Auslagensystem, ermöglicht werden. Mit anderen Worten, es sind Wirkverbindungen 134, 140 zu anderen Baugruppen der Maschine, beispielsweise des Sensors zur Magnetfelddetektion 132 oder der Maschinensteuerung 136, vorgesehen. Es sind in einfacher Analogie auch Wirkverbindungen zu anderen Baugruppen denkbar. Besonders vorteilhaft ist ein Mensch-Maschine-Interface 142, welches vermittels einer Datenverbindung 144 mit der Maschinensteuerung 136 verknüpft ist. Der Maschinenbediener kann mittels dieses Mensch-Maschine-Interfaces 142 diverse Einstellungen vornehmen, sodass die Häufigkeit des Auftretens von Fehlern, wie beispielsweise falsches Messen oder Verrechnen, eliminiert werden. Zudem können die während eines Produktionsauftrages eingestellten, aktuellen Positionswerte auf Datenträgern abgespeichert werden. Die Abspeicherung der Einstelldaten und deren Zuordnung zu einem bestimmten Auftrag sind eine Basis für eine schnellere Voreinstellung und damit verkürzte Rüstzeiten bei Wiederholaufträgen. Die Information über Verstellvorgänge und Positionseingaben kann mit Hilfe der Steuerung zur Kontrolle und zur Fehlersuche eingesetzt werden.

Wenigstens eine Wirkverbindung oder Datenverbindung 120, 124, 134, 140, 144 kann dabei auch draht- oder kabellos, beispielweise vermittels Sende- und Empfangseinrichtungen, ausgeprägt sein.

### Bezugszeichenliste

- 10: Signatur
- 11: Seitenanschlag
- 12: vorgelagerte Baugruppe
- 13: erste vorgelagerte Messerwelle
- 14: erste nachgelagerte Messerwelle
- 15: Schrägbandtisch oder Schrägrollentisch
- 16: Seitenanschlag
- 18: Traverse oder Ausrichtelineal
- 110: magnetische Maßverkörperung
- 112: vorgelagerte Messerwelle
- 113: Aufsatzelement
- 114: Detektorelement
- 116: Zeiger
- 118: Steuerungs- und Messeinheit
- 120: Datenverbindung
- 122: Einrichtung zur Positionsanzeige
- 124: Datenverbindung
- 126: nachgelagerte Messerwelle
- 127: Aufsatzelement
- 128: Traverse oder Ausrichtelineal
- 130: magnetische Maßverkörperung
- 131: Zeiger
- 132: Sensor zur Magnetfelddetektion
- 134: Datenverbindung
- 136: Maschinensteuerung
- 140: Datenverbindung
- 142: Mensch-Maschine-Interface
- 144: Datenverbindung
- A: Transportrichtung
- B: Verschiebungsrichtungen

## Patentansprüche

1. Einrichtung zur Justierung von Messerwellen-Aufsatzelementen (113,127) auf jeweils einer Messerwelle (112, 126) für eine Schneideinrichtung, mit einem Detektorelement (114) zur Positionsermittelung eines Zeigers (116) oder eines Seitenanschlages (16), mit einer Maßverkörperung (110), die als Längenskala ausgebildet ist, wobei wenigstens zwei der Objekte Detektorelement (114), Zeiger (116) und Maßverkörperung (110) zueinander relativ bewegbar ausgeführt sind, mit Mitteln zur Übertragung der Position des Zeigers (116) oder des Seitenanschlags (16) zu einer Auswerte- und Weiterverarbeitungsstation, Steuerungs- und Messeinheit (118) und mit einer Einrichtung zur Positionsanzeige (122),
**dadurch gekennzeichnet,**
**dass** ein weiterer Zeiger (131) zur Einstellung von Aufsatzelementen (113,127) auf einer in Bogenrichtung (A) folgenden Messerwelle (126) in Funktion und/oder Abhängigkeit der Position des Zeigers (116) oder des Seitenanschlages (16) vorhanden ist, welcher entlang einer weiteren Maßverkörperung (128) linear bewegbar ist, wobei die weitere Maßverkörperung (128) der in Bogenrichtung folgenden Messerwelle (126) zugeordnet ist.

2. Einrichtung zur Justierung von Messerwellen-Aufsatzelementen (113,127) nach Anspruch 1,
**dadurch gekennzeichnet,**
**dass** das Detektorelement (114) ein Sensor oder elektrischer Wandler ist.

3. Einrichtung zur Justierung von Messerwellen-Aufsatzelementen (113,127) nach Anspruch 1 oder 2,
**dadurch gekennzeichnet,**
**dass** die Maßverkörperung (110) eine magnetische und der dazu relativ bewegliche Sensor (114) ein Magnetfelddetektor ist.

4. Einrichtung zur Justierung von Messerwellen-Aufsatzelementen (113,127) nach Anspruch 1 oder 2,
**dadurch gekennzeichnet,**
**dass** die Maßverkörperung (110) eine optische und der dazu relativ bewegliche Sensor (114) ein Lichtintensitätsdetektor ist.

5. Einrichtung zur Justierung von Messerwellen-Aufsatzelementen (113,127) gemäß einem der vorhergehenden Ansprüche,
**dadurch gekennzeichnet,**
**dass** die Positionsanzeige (122) als digitale Anzeige ausgebildet ist.

6. Einrichtung zur Justierung von Messerwellen-Aufsatzelementen (113,127) gemäß einem der vorhergehenden Ansprüche,
**dadurch gekennzeichnet,**
**dass** der Zeiger (116) als Laserstrahl ausgebildet ist.

7. Einrichtung zur Justierung von Messerwellen-Aufsatzelementen (113,127) nach einem der oberen Ansprüche,
**dadurch gekennzeichnet,**
**dass** der Zeiger (116) durch einen Aktuator bewegt werden kann.

8. Einrichtung zur Justierung von Messerwellen-Aufsatzelementen (113,127) nach einem der oberen Ansprüche ,
**dadurch gekennzeichnet,**
**dass** ein Mensch-Maschine-Interface (142) vorgesehen ist.

9. Einrichtung zur Justierung von Messerwellen-Aufsatzelementen (113,127) gemäß einem der oberen Ansprüche,
**dadurch gekennzeichnet,**
**dass** Wirkverbindungen (134, 140) zu anderen Baugruppen (132, 136) der Maschine vorgesehen sind.

10. Einrichtung zur Justierung von Messerwellen-Aufsatzelementen (113,127) gemäß einem der oberen Ansprüche,
**dadurch gekennzeichnet,**
**dass** eine automatische Detektionseinrichtung und/oder eine Korrektureinrichtung zur Veränderung der Position des Zeigers (116) vorgesehen sind.

11. Verfahren zur Justierung von Messerwellen-Aufsatzelementen (113,127) für eine Falzmaschine oder einen Falzapparat mit den folgenden Schritten:
- Einstellung eines ersten Zeigers (116) oder eines Seitenanschlages (16) auf eine bestimmte Position
- Detektion der aktuellen Position des ersten Zeigers (116) oder des Seitenanschlages (16) mittels eines Detektors (114),
**gekennzeichnet durch**,
- entweder Übertragung der aktuellen Position des ersten Zeigers (116) oder des Seitenanschlages (16) auf einen weiteren Zeiger (131) und/oder eine Positionsanzeige oder
• entweder Vorgabe einer dem Produktionsauftrag entsprechenden, gewünschten Position eines Aufsatzelementes auf einer in Bogenrichtung folgenden Messerwelle (126) und Übertragung dieser gewünschten Position auf den weiteren Zeiger (131)
• oder Vorgabe der dem Bearbeitungsauftrag entsprechenden, gewünschten Position eines Aufsatzelementes auf einer in Bogenrichtung folgenden Messerwelle (126), indem diese gewünschte Position in Funktion und/oder Abhängigkeit der aktuellen Position des ersten Zeigers (116) oder des Seitenanschlages (16) **durch** die Steuerungs- und Messeinheit (118) unter Berücksichtigung von Parametern des vorliegenden Produktionsauftrages berechnet wird, und Übertragung dieser gewünschten Position auf den weiteren Zeiger (131)
- Einstellung des weiteren Zeigers (131), welcher entlang einer weiteren Maßverkörperung (128) linear bewegbar ist, wobei die weitere Maßverkörperung (128) einer in Bogenrichtung folgenden Messerwelle (126) zugeordnet ist, auf die auf ihn übertragene Position, und
- Einstellung eines Messerwellen-Aufsatzelementes (113, 127) auf der in Bogenrichtung folgenden Messerwelle (126) anhand des weiteren Zeigers (131).

12. Verfahren zur Justierung von Messerwellen-Aufsatzelementen (113,127) für eine Falzmaschine oder einen Falzapparat gemäß Anspruch 11,
**dadurch gekennzeichnet,**
**dass** die Einstellung des weiteren Zeigers (131) auf die auf ihn übertragene Position mittels eines Aktuators ausführbar ist.

13. Falzwerk,
**dadurch gekennzeichnet,**
**dass** das Falzwerk mindestens eine Einrichtung zur Justierung von Messerwellen-Aufsatzelementen (113,127) auf Messerwellen (112, 126) gemäß einem der Ansprüche 1 bis 10 aufweist.

14. Schneidwerk,
**dadurch gekennzeichnet,**
**dass** das Schneidwerk mindestens eine Einrichtung zur Justierung von Messerwellen-Aufsatzelementen (113, 127) auf Messerwellen (112, 126) gemäß einem der Ansprüche 1 bis 10 aufweist.

15. Falzmaschine oder Falzapparat,
**dadurch gekennzeichnet,**
das die Falzmaschine oder der Falzapparat mindestens ein Falzwerk gemäß Anspruch 13 und/oder ein Schneidwerk gemäß Anspruch 14 aufweist.

16. Mailinganlage,
**dadurch gekennzeichnet,**
**dass** die Mailinganlage mindestens eine Einrichtung zur Justierung von Messerwellen-Ausatzelementen (113, 127) auf Messerwellen (112, 126) gemäß einem der Ansprüche 1 bis 10 aufweist.

## Claims

1. Device for adjusting knife shaft attachments (113, 127) on a respective knife shaft (112, 126) for a cutting device, including a detector element (114) for detecting the position of a pointer (116) or a side stop (16), a solid measure (110) embodied as a length scale, at least two of the objects including detector element (114), pointer (116), and solid measure (110) being movable relative to each other, and the device including means for transmitting the position of the pointer (116) or the side stop (16) to an evaluating and further processing station, control and measuring unit (118) and the device including a device for position indication (122),
**characterized in**
**that** another pointer (131) for setting attachments (113, 127) on a knife shaft (126) that follows in a sheet direction (A) as a function of and/or depending on the position of the pointer (116) or of the side stop (16) is provided and is linearly movable along a further solid measure (128), the further solid measure (128) being assigned to the knife shaft (126) that follows in the sheet direction.

2. Device for adjusting knife shaft attachments (113, 127) according to claim 1,
**characterized in**
**that** the detector element (114) is a sensor or an electric converter.

3. Device for adjusting knife shaft attachments (113, 127) according to claim 1 or 2,
**characterized in**
**that** the solid measure (110) is magnetic and that the sensor (114) that is movable relative to the magnetic solid measure (110) is a magnetic field detector.

4. Device for adjusting knife shaft attachments (113, 127) according to claim 1 or 2,
**characterized in**
**that** the solid measure (110) is optical and the sensor (114) that is movable relative to the solid measure (110) is a light intensity detector.

5. Device for adjusting knife shaft attachments (113, 127) according to one of the preceding claims,
**characterized in**
**that** the position display (122) is a digital indicator.

6. Device for adjusting knife shaft attachments (113, 127) according to one of the preceding claims,
**characterized in**
**that** the pointer (116) is embodied as a laser beam.

7. Device for adjusting knife shaft attachments (113, 127) according to one of the preceding claims,
**characterized in**
**that** the pointer (116) can be moved by an actuator.

8. Device for adjusting knife shaft attachments (113, 127) according to one of the preceding claims,
**characterized in**
**that** a human/machine interface (142) is provided.

9. Device for adjusting knife shaft attachments (113, 127) according to one of the preceding claims,
**characterized in**
**that** operative connections (134, 140) to other subassemblies (132, 136) of the machine are provided.

10. Device for adjusting knife shaft attachments (113, 127) according to one of the preceding claims,
**characterized in**
**that** an automatic detection device and/or a correction device are provided for changing the position of the pointer (116).

11. Method of adjusting knife shaft attachments (113, 127) for a folding machine or a folder including the following steps:
- setting a first pointer (116) or a side stop (116) to a specific position
- detecting the current position of the first pointer (116) or the side stop (16) by means of a detector (114),
**characterized by**
- either transferring the current position of the first pointer (116) or of the side stop (16) to a further pointer (131) and/or to a position display or
• either specifying a desired position corresponding to the production job of an attachment on a knife shaft (126) following in the sheet direction and transferring this desired position to the further pointer,
• or specifying the desired position corresponding to the processing job of an attachment on a knife shaft (126) following in the sheet direction by calculating this desired position as a function of and/or depending on the current position of the first pointer (116) or of the side stop (16) by means of the control and measuring unit (118) while taking into account parameters of the current production job, and transferring this desired position to the further pointer (131)
- setting the further pointer (131), which is linearly movable along a further solid measure (128) assigned to a knife shaft (126) following in the sheet direction, and
- setting a knife shaft attachment (113, 127) on the knife shaft (126) following in the sheet direction on the basis of the further pointer (131).

12. Method of adjusting knife shaft attachments (113, 127) for a folding machine or a folder according to claim 11,
**characterized in**
**that** the setting of the further pointer (131) to the position that has been transferred to the further pointer (131) is implementable by means of an actuator.

13. Folding unit,
**characterized in**
**that** the folding unit includes at least one device for adjusting knife shaft attachments (113, 127) on knife shafts (112, 126) according to one of claims 1 to 10.

14. Cutting unit,
**characterized in**
**that** the cutting unit includes at least one device for adjusting knife shaft attachments (113, 127) on knife shafts (112, 126) according to one of claims 1 to 10.

15. Folding machine or folder,
**characterized in**
**that** the folding machine or the folder includes at least folding unit according to claim 13 and/or a cutting unit according to claim 14.

16. Mailroom system,
**characterized in**
**that** the mailroom system includes at least one device for adjusting knife shaft attachments (113, 127) on knife shafts (112, 126) according to one of claims 1 to 10.

## Revendications

1. Dispositif pour régler des éléments rapportés d'arbre porte-lame (113, 127) sur respectivement un arbre porte-lame (112, 126) pour un dispositif de coupe, comprenant un élément de détecteur (114) pour la détermination de position d'un pointeur (116) ou d'une butée latérale (16), comprenant une matérialisation de dimension (110), qui est réalisée sous la forme d'une échelle graduée de longueurs, au moins deux des objets élément de détecteur (114), pointeur (116) et matérialisation de dimension (110) étant réalisés mobiles relativement l'un par rapport à l'autre, comprenant des moyens pour transmettre la position du pointeur (116) ou de la butée latérale (16) à un poste de traitement et de transformation, et une unité de commande et de mesure, et comprenant un dispositif pour l'affichage de position (122),
**caractérisé en ce qu'**il est prévu un autre pointeur (131), qui peut être déplacé linéairement le long d'une autre matérialisation de dimension (128), et est destiné au réglage d'éléments rapportés d'arbre porte-lame (113, 127) sur un arbre porte-lame (126) qui suit dans la direction de feuille (A), en fonction de et/ou par rapport à la position du pointeur (116) ou de la butée latérale (16), ladite autre matérialisation de dimension (128) étant associée à l'arbre porte-lame (126) qui suit dans la direction de feuille.

2. Dispositif pour régler des éléments rapportés d'arbre porte-lame (113, 127) selon la revendication 1,
**caractérisé en ce que** l'élément de détecteur (114) est un capteur ou un convertisseur électrique.

3. Dispositif pour régler des éléments rapportés d'arbre porte-lame (113, 127) selon la revendication 1 ou 2,
**caractérisé en ce que** la matérialisation de dimension (110) est du type magnétique, et le capteur (114) mobile par rapport à celle-ci est un détecteur de champ magnétique.

4. Dispositif pour régler des éléments rapportés d'arbre porte-lame (113, 127) selon la revendication 1 ou 2,
**caractérisé en ce que** la matérialisation de dimension (110) est du type optique, et le capteur (114) mobile par rapport à celle-ci est un détecteur d'intensité lumineuse.

5. Dispositif pour régler des éléments rapportés d'arbre porte-lame (113, 127) selon l'une des revendications précédentes,
**caractérisé en ce que** l'affichage de position (122) est réalisé sous forme d'affichage numérique.

6. Dispositif pour régler des éléments rapportés d'arbre porte-lame (113, 127) selon l'une des revendications précédentes,
**caractérisé en ce que** le pointeur (116) est réalisé sous forme de rayon laser.

7. Dispositif pour régler des éléments rapportés d'arbre porte-lame (113, 127) selon l'une des revendications précédentes,
**caractérisé en ce que** le pointeur (116) peut être déplacé par un actionneur.

8. Dispositif pour régler des éléments rapportés d'arbre porte-lame (113, 127) selon l'une des revendications précédentes,
**caractérisé en ce qu'**il est prévu une interface homme-machine (142).

9. Dispositif pour régler des éléments rapportés d'arbre porte-lame (113, 127) selon l'une des revendications précédentes,
**caractérisé en ce que** sont prévues des liaisons actives (134, 140) à d'autres modules (132, 136) de la machine.

10. Dispositif pour régler des éléments rapportés d'arbre porte-lame (113, 127) selon l'une des revendications précédentes,
**caractérisé en ce que** sont prévus un dispositif de détection automatique et/ou un dispositif de correction pour modifier la position du pointeur (116).

11. Procédé pour régler des éléments rapportés d'arbre porte-lame (113, 127) pour une machine à plier ou un appareil de pliage, présentant les étapes suivantes :
- réglage d'un premier pointeur (116) ou d'une butée latérale (16) sur une position déterminée,
- détection de la position actuelle du premier pointeur (116) ou de la butée latérale (16) au moyen d'un détecteur (114),
**caractérisé par**
- ou bien la transmission de la position actuelle du premier pointeur (116) ou de la butée latérale (16) à un autre pointeur (131) et/ou à un affichage de position, ou bien
• soit la fourniture d'une consigne de position souhaitée, correspondant au contrat de production, d'un élément rapporté sur un arbre porte-lame (126) qui suit dans la direction de feuille, et transmission de cette position souhaitée à l'autre pointeur (131)
• soit la fourniture de la consigne de position souhaitée correspondant au contrat traité, d'un élément rapporté sur un arbre porte-lame (126) qui suit dans la direction de feuille, par le fait que cette position souhaitée est calculée en fonction de et/ou par rapport à la position du premier pointeur (116) ou de la butée latérale (16), par l'unité de commande et de mesure (118), en tenant compte de paramètres du contrat de production présent, et transmission de cette position souhaitée à l'autre pointeur (131)
- réglage de cet autre pointeur (131), qui peut être déplacé linéairement le long d'une autre matérialisation de dimension (128), ladite autre matérialisation de dimension (128) étant associée à l'arbre porte-lame (126) qui succède dans la direction de feuille, sur la position qui lui a été transmise, et
- réglage d'un élément rapporté d'arbre porte-lame (113, 127) sur l'arbre porte-lame (126) qui succède dans la direction de feuille, à l'aide dudit autre pointeur (131).

12. Procédé pour régler des éléments rapportés d'arbre porte-lame (113, 127) pour une machine à plier ou un appareil de pliage, selon la revendication 11,
**caractérisé en ce que** le réglage dudit autre pointeur (131) sur la position qui lui a été transmise, peut être réalisé au moyen d'un actionneur.

13. Groupe de pliage,
**caractérisé en ce que** le groupe de pliage comprend au moins un dispositif pour régler des éléments rapportés d'arbre porte-lame (113, 127) sur des arbres porte-lame (112, 126) selon l'une des revendications 1 à 10.

14. Groupe de coupe,
**caractérisé en ce que** le groupe de coupe comprend au moins un dispositif pour régler des éléments rapportés d'arbre porte-lame (113, 127) sur des arbres porte-lame (112, 126) selon l'une des revendications 1 à 10.

15. Machine de pliage ou appareil de pliage,
**caractérisé en ce que** la machine de pliage ou l'appareil de pliage comprend au moins un groupe de pliage selon la revendication 13 et/ou un groupe de coupe selon la revendication 14.

16. Installation de mailing,
**caractérisée en ce que** l'installation de mailing comprend au moins un dispositif pour régler des éléments rapportés d'arbre porte-lame (113, 127) sur des arbres porte-lame (112, 126) selon l'une des revendications 1 à 10.
